# EUROPÄISCHE PATENTSCHRIFT

(11) **EP 3 753 724 B1**
(45) Veröffentlichungstag und Bekanntmachung des Hinweises auf die Patenterteilung: **09.11.2022**
(21) Anmeldenummer: 20174291.3
(22) Anmeldetag: 13.05.2020
(51) Int. Cl.: B30B 15/06

(54) **VERFAHREN ZUR HERSTELLUNG EINES PRESSPOLSTERS SOWIE PRESSBLECHSET**
PRESS PLATE SET AND METHOD FOR PRODUCING A PRESS PAD
PROCÉDÉ DE FABRICATION D'UN COUSSINET DE PRESSE ET ENSEMBLE DE TÔLE EMBOUTI

(30) Priorität: 12.06.2019 DE 102019115974
(43) Veröffentlichungstag der Anmeldung: 23.12.2020
(73) Patentinhaber: Hueck Rheinische GmbH, 41747 Viersen (DE)
(72) Erfinder: Frings, Wolfgang, 41748 Viersen (DE); Thölen, Berthold, 41748 Viersen (DE)
(74) Vertreter: Bauer, Dirk

(56) Entgegenhaltungen:
- EP-B1- 1 033 237
- WO-A1-2020/126402
- DE-U1-202007 006 767
- DE-U1-202010 001 226
- DE-U1-202015 006 923
- DE-U1-202016 000 367

## Beschreibung

### Einleitung

Die vorliegende Erfindung betrifft ein Verfahren zur Herstellung eines Presspolsters. Ferner umfasst die vorliegende Anmeldung ein Pressblechset nach dem Oberbegriff des Anspruchs 7.

Die hydraulische Heizpressanlage kann insbesondere in Form einer hydraulischen Mehretagenheizpresse ausgebildet sein.

### Stand der Technik

Presspolster dienen dazu, in einer Heizpressanlage eine gleichmäßige Kraftverteilung zwischen einer hydraulisch angetriebenen Heizpresse und einem Pressblech zu bewirken, das in unmittelbaren Kontakt mit einem jeweiligen Pressling tritt. Das Pressblech weist in aller Regel eine gestaltete Oberfläche auf, die ein Pressrelief aufweist. Dieses Pressrelief wird im Zuge eines Pressvorgangs in eine Oberfläche des jeweiligen Presslings eingedrückt bzw. eingepresst, sodass sich in der Oberfläche des Presslings gewissermaßen ein Negativ des Pressreliefs ergibt. Der Pressling weist im Moment des Pressvorgangs zumindest im Bereich seiner Oberfläche eine weiche Konsistenz auf, wobei der Pressling typischerweise eine Melaminharzschicht umfasst. Diese weiche Konsistenz ermöglicht es, dass das Pressrelief des Pressblechs in den Pressling eingedrückt werden kann, wobei das weiche Material des Presslings ausweicht und lokal verdichtet wird.

Infolge mittels der Heizpresse in den Pressling eingetragener Wärmeenergie wird der Pressling schließlich so weit ausgehärtet, dass die eingepresste Oberflächenstruktur, die dem Negativ der Struktur des Pressreliefs entspricht, dauerhaft bestehen bleibt. Um die Oberfläche des Presslings gleichmäßig und somit optisch ansprechend zu gestalten, ist es von Bedeutung, dass der mittels der Heizpressanlage aufgebrachte Pressdruck gleichmäßig auf das Pressblech und schließlich auf den Pressling übertragen wird. Wie vorstehend ausgeführt, dient das Presspolster dazu, den Pressdruck von der Heizpresse vergleichmäßigt auf das Pressblech zu übertragen.

Aus der DE 20 2015 006 923 U1 ist beispielsweise ein Presspolster bekannt, das Dickentoleranzen ausgleichen und gegebenenfalls unterschiedlich erforderliche Wärmeleitfähigkeiten berücksichtigen soll. Hierzu soll die Endvernetzung des bekannten Presspolsters in einem ersten Pressvorgang in der Presse erfolgen.

Ein weiteres Beispiel für ein Presspolster ist aus der DE 35 16 645 C2 bekannt, wobei das Presspolster eine Kunststofffolie konturgetreu auf eine strukturierte Oberfläche einer Holzplatte aufbringen soll. Dementsprechend weist das Presspolster an Einbuchtungen der Holzplatte entsprechende Verdickungen auf, so dass die aufzubringende Kunststofffolie zuverlässig mit der Oberfläche an der Einbuchtung in Kontakt kommt.

Ferner ist aus der DE 20 2016 000 367 U1 ein Presspolster bekannt, das in Bezug auf den Ausgleich von Dickentoleranzen und Temperaturdifferenzen innerhalb der Pressenanlage optimiert sein soll. Hierzu wird ein Stützgewebe aus metallischen Metallfäden mittels 3D-Druckverfahren mit einer Polsterschicht aus Silikon bedruckt, die Dickentoleranzen der Pressenanlage, Pressbleche und Holzwerkstoffplatten berücksichtigt. Der Ausgleich der Dickentoleranzen soll bewirken, dass ein schneller und gleichmäßiger Wärmedurchfluss von Heizplatte und Pressgut erfolgt.

Die Fertigungsqualität künstlich gestalteter Oberflächenstrukturen von Presslingen, die insbesondere natürliche Holzmaserungen und Holzoberflächenstrukturen nachbilden können, wurde in den letzten Jahren deutlich erhöht. Dies liegt insbesondere darin begründet, dass Prägetiefen, die in den Pressling eingebracht werden, zugenommen haben, sodass die Nachbildung natürlicher Oberflächenstrukturen erfolgreich verbessert werden konnte. Das Einbringen solcher mit hohen Prägetiefen versehener tiefer Oberflächenstrukturen verlangt die Verwendung von Pressblechen, deren Pressreliefs besonders ausgeprägt sind und mit Hochbereichen ausgestattet sind, deren senkrecht zu einer Pressblechebene gemessene sowie auf die Pressblechebene bezogene Höhe einer gewünschte Tiefe der jeweiligen lokalen Oberflächenstruktur des Presslings entspricht. Dabei versteht es sich, dass die Einbringung einer besonders tiefen lokalen Oberflächenstruktur in den jeweiligen Pressling umgekehrt analog eines besonders hohen Hochbereichs des Pressreliefs des Pressblechs bedarf. Das Einpressen eines derartigen Pressblechs, das ein mit solchen Hochbereichen versehenes Pressrelief aufweist, in einen jeweiligen Pressling führt dazu, dass der Widerstand, der in Form einer Reaktionskraft auf das Pressblech wirkt, sich über die Fläche des Pressblechs hinweg lokal stark unterschiedlich ergibt. Somit verlangt das Einpressen eines Hochbereichs in die Oberfläche des Presslings eine größere Kraft als das Einpressen einer kaum gegenüber der Pressblechebene hervorstehenden Struktur des Pressreliefs. In der Praxis hat dies zur Folge, dass die notwendige Kraft, der es zur vollständigen Einpressung auch der Hochbereiche des Pressreliefs in den Pressling bedarf, nicht zuverlässig auf das Pressblech übertragen werden kann.

### Aufgabe

Aufgabe der vorliegenden Anmeldung ist es, ein Verfahren zur Herstellung eines Presspolsters bereit zu stellen, mit dem gegenüber dem Stand der Technik verbesserte Presspolster herstellbar sind. Ferner besteht die Aufgabe der vorliegenden Erfindung darin, ein Pressblechset bereitzustellen, das gegenüber dem Stand der Technik verbessert ist.

### Lösung

Die zugrunde liegende Aufgabe wird erfindungsgemäß mittels eines Verfahrens zur Herstellung eines Presspolsters mit den Merkmalen des Anspruchs 1 gelöst. Erfindungsgemäße Ausgestaltungen ergeben sich aus den Unteransprüchen 2 bis 6.

Das erfindungsgemäße Verfahren ist durch den Verfahrensschritt gekennzeichnet, dass in Abhängigkeit des Pressreliefs auf zumindest einer Seite des Presspolsters zumindest an einer Stelle Material auf das Gewebe aufgetragen wird, wobei die Stelle mit einem Hochbereich des Pressreliefs korrespondiert, sodass das Presspolster an der Stelle eine Verdickung erhält.

Das erfindungsgemäße Verfahren hat viele Vorteile. Insbesondere ermöglicht es die Herstellung eines Presspolsters, mittels dessen im Zuge eines Pressvorgangs eine zuverlässige Kraftübertragung auf das jeweilige Pressblech sichergestellt ist, da das Presspolster individuell an die Gestaltung des Pressblechs bzw. der Struktur des zugehörigen Pressreliefs angepasst ist. Das auf das Gewebe aufgetragene Material ist insbesondere dazu geeignet, eine Dicke des Presspolsters individuell an ein jeweiliges Pressblech, das mit einem bestimmten Pressrelief gestaltet ist, anzupassen. Somit kann beispielsweise an einer Stelle eines Pressblechs, dessen Pressrelief lokal einen besonders ausgeprägten Hochbereich aufweist, das individuell auf das jeweilige Pressblech abgestimmte Presspolster an einer mit dem Hochbereich des Pressblechs korrespondierenden Stelle mit dem aufgetragenen Material versehen sein, mittels dessen die Dicke des Gewebes des Presspolsters entsprechend erhöht wird. Diese Verdickung hat den technischen Effekt, dass das Presspolster in einem mit dem lokalen Hochbereich des Pressreliefs korrespondierenden Wirkungsbereich der Verdickung in Gegenwart einer Reaktionskraft, die infolge des erhöhten Widerstands im Zuge des Einpressens des Pressblechs in den Pressling auftritt, weniger stark kompressibel ist, als dies ohne die Verdickung der Fall wäre. Auf diese Weise wird sichergestellt, dass die mit dem Hochbereich ausgebildete Struktur des Pressreliefs zuverlässig vollständig in den Pressling eingepresst wird und sich infolgedessen die gewünschte Oberflächenstruktur des Presslings ausbildet.

Ein weiterer wesentlicher technischer Vorteil des mit dem erfindungsgemäßen Verfahren hergestellten Presspolsters besteht darin, dass das Presspolster im Bereich der Verdickung eine geringe Wärmeleitfähigkeit aufweist. Dies hat den technischen Effekt, dass die mittels der Heizpresse zur Verfügung gestellte Wärmeenergie nicht in derselben Weise auf das Pressblech übertragen wird, wie in einer Situation, in der die Verdickung nicht vorhanden wäre. Mit anderen Worten wird mittels der Verdickung die Wärmeübertragung zwischen der Heizpresse und dem Pressblech "gebremst". Dies hat den besonderen Vorteil, dass das Material der Oberflächenschicht des Presslings in dem Wirkungsbereich der Verdickung weniger schnell aushärtet und mithin mehr Zeit zur Verfügung steht, in der das Material dem Hochbereich der Struktur des Pressreliefs des Pressblechs ausweichen kann. Demgegenüber würde eine besonders zügige Aushärtung des Presslings die Einbringung einer besonders tiefen Oberflächenstruktur erschweren, da die Viskosität des Materials des Presslings im Bereich seiner Oberflächenschicht im Zuge des Pressvorgangs besonders schnell ansteigen würde, wodurch wiederum das Eindrücken des jeweiligen Hochbereichs des Pressreliefs in die Oberflächenschicht erschwert würde.

Bei dem Material, also dem Druckmedium, kann es sich um ein selbsthärtendes oder strahlenhärtendes Material handeln. Ferner können dem Druckmedium Additive zugesetzt werden, die die Wärmeleitfähigkeit weiter verringern und/oder die Druckfestigkeit erhöhen.

Im Hinblick auf die Ausgestaltung der mindestens einen Verdickung, die auf den Hochbereich des Pressblechs abgestimmt ist, ist zu beachten, dass die Verdickung bei Nutztemperatur, also bei Betrieb der Heizpressanlage, genau mit dem Hochbereich des Pressreliefs korrespondiert. Demnach werden bei der Herstellung des Presspolsters die verschiedenen Temperaturausdehnungen des Presspolsters und des Pressblechs bei der Nutztemperatur berücksichtigt, so dass das Presspolster bei Raumtemperatur nicht optimal mit dem Pressblech korrespondiert, wohl aber bei Nutztemperatur.

Gemäß einer vorteilhaften Weiterbildung der Erfindung wird das Presspolster mit einer Vielzahl von Verdickungen versehen, wobei die Verdickungen vorzugsweise linienförmig ausgebildet sind. Hierdurch lässt sich im Pressling der Eindruck von Fugen erzeugen.

Vorzugsweise wird der Auftrag von Material an verschiedenen Stellen des Gewebes unterschiedlich vorgenommen, sodass lokale Dicken des Presspolsters bei verschiedenen Verdickungen unterschiedlich sind. Dies ist insofern von Vorteil, als mittels einer unregelmäßigen Verteilung eine gleichermaßen unregelmäßige Gestaltung einer Struktur eines Pressreliefs eines Pressblechs nachempfunden werden kann, sodass die Verdickungen genau in solchen Bereichen des Presspolsters wirken, in denen eine Wirkung in Anbetracht der Gestaltung des Pressreliefs des Pressblechs gewünscht und erforderlich ist. Insbesondere ist es von Vorteil, ein jeweiliges erfindungsgemäßes Presspolster individuell an das Design eines jeweiligen Pressblechs bzw. einer jeweiligen Oberflächenstruktur eines Presslings anzupassen.

Das erfindungsgemäße Verfahren weiter ausgestaltend, wird auf beiden Seiten des Presspolsters Material auf das Gewebe aufgetragen, wobei vorzugsweise mindestens ein Auftrag von Material für beide Seiten an derselben Stelle des Gewebes erfolgt. Hierdurch wird es möglich, besonders große Verdickungen zu erzielen und somit einen besonders hohen Hochbereich des Pressreliefs abzubilden.

In einer besonders vorteilhaften Ausgestaltung des erfindungsgemäßen Verfahrens wird der Auftrag des Materials mittels eines Materialdrucks, insbesondere mittels eines 3D-Druckers oder mittels Siebdrucks, vorgenommen. Mittels eines Materialdrucks lassen sich selbst aufwändige Pressreliefs detailgenau abbilden, so dass die Qualität des hergestellten Presspolsters und somit auch die Qualität des bearbeiteten Presslings optimiert sind. Bei einem Materialdruck kann ein partielles Drucken erfolgen, so dass nur in Bereichen, in denen eine Verdickung des Presspolsters gewünscht ist, auch tatsächlich der Materialauftrag erfolgt. Demnach erfolgt gerade nicht ein vollflächiger Auftrag. Der Auftrag von Material mittels eines Materialdrucks hat zudem den Vorteil, dass er automatisch erfolgen kann, wobei beispielsweise ein Druckerkopf in einer Ebene parallel zu einer Oberfläche des Presspolsters beweglich ist und auf diese Weise an vorgegebenen Stellen Material auf das Presspolster auftragen kann. Ein solcher Auftrag ist zudem besonders genau möglich.

Das erfindungsgemäße Verfahren weiter vorteilhaft ausgestaltend ist das Material von einem Kautschuk, insbesondere einem Silikonkautschuk, gebildet, der nach seinem Auftrag mittels eines UV-Strahlers zu einem Elastomer vernetzt wird. Kautschuk, insbesondere Silikonkautschuk, ist besonders gut geeignet, die notwendige Elastizität des Presspolsters sicherzustellen, wobei zudem die geringe Wärmeleitfähigkeit des elastomeren Materials eine zu schnelle Übertragung von Wärmeenergie von der Heizpresse auf das Pressblech unterbindet.

Die zugrunde liegende Aufgabe wird erfindungsgemäß ferner mittels eines Pressblechsets mit den Merkmalen des Anspruchs 7 gelöst. Vorteilhafte Ausgestaltungen dieses Pressblechsets ergeben sich aus den Unteransprüchen 8 bis 13.

Das erfindungsgemäße Pressblechset umfasst mindestens ein Pressblech sowie mindestens ein dem Pressblech zugeordnetes Presspolster, wobei das Pressblech ein mit einer Struktur versehenes Pressrelief aufweist, das eine Mehrzahl von über eine Pressblechebene vorstehenden Hochbereichen aufweist, wobei das Presspolster ein Gewebe umfasst, das von in eine Kettrichtung verlaufenden Kettfäden und in eine Schussrichtung verlaufenden Schussfäden gebildet ist. Erfindungsgemäß ist das Pressblechset dadurch gekennzeichnet, dass das Presspolster auf mindestens einer Seite an mindestens einer Stelle, die mit einem Hochbereich des Pressblechs korrespondiert, eine Verdickung aufweist, wobei die Verdickung von auf das Gewebe aufgetragenem Material gebildet ist.

Das erfindungsgemäße Pressblechset ist mittels des erfindungsgemäßen Verfahrens besonders einfach herstellbar. Die Vorteile des erfindungsgemäßen Pressblechsets ergeben sich analog zu den Vorteilen, die bezüglich des vorstehend beschriebenen Verfahrens angeführt sind. Insbesondere ist das Presspolster in Hochbereichen der Struktur des Pressreliefs mittels Materialauftrags verdickt ausgebildet, sodass die an diesen Stellen bzw. in diesen Bereichen des Pressblechs wirkenden Reaktionskräfte im Zuge des Pressvorgangs zuverlässig aufgebracht werden können. Im Ergebnis wird das Pressblech mit seinem jeweiligen Hochbereich vollständig in den Pressling eingepresst, sodass sich in dem Pressling die gewünschte Oberflächenstruktur einstellt. Auch ergibt sich der technische Vorteil, dass das Presspolster im Bereich der Verdickung eine geringere Wärmeleitfähigkeit aufweist, so dass im Bereich der Verdickung die Wärmeübertragung zwischen der Heizpresse und dem Pressblech vermindert ist. Im Ergebnis härtet das Material der Oberflächenschicht des Presslings im Bereich der Verdickung weniger schnell aus und hat mehr Zeit, dem Hochbereich der Struktur des Pressreliefs des Pressblechs auszuweichen.

Gemäß einer vorteilhaften Weiterbildung des erfindungsgemäßen Pressblechsets ist das Material von einem Elastomer, vorzugsweise einem Silikonelastomer, gebildet. Demzufolge sind eine besonders gute Elastizität des Presspolsters sowie eine geringe Wärmeleitfähigkeit in dem Bereich der Verdickung gegeben.

Vorzugsweise weist das Presspolster eine Vielzahl von Verdickungen auf, so dass ein jeweiliges erfindungsgemäßes Presspolster individuell an das Design eines jeweiligen Pressblechs bzw. einer jeweiligen Oberflächenstruktur eines Presslings angepasst werden kann.

In diesem Zusammenhang ist es ferner vorteilhaft, wenn mindestens zwei Verdickungen derart unterschiedlich ausgeprägt sind, dass Dicken des Presspolsters an den Stellen der unterschiedlich ausgeprägten Verdickungen unterschiedlich sind. Mittels dieser Ausgestaltung kann auf verschieden stark ausgeprägte Hochbereiche des Pressreliefs des Pressblechs Rücksicht genommen werden.

Ferner ist gemäß einer weiteren vorteilhaften Ausgestaltung des erfindungsgemäßen Pressblechsets vorgesehen, dass mindestens zwei Verdickungen unterschiedliche Breiten und/oder Längen aufweisen. Hierdurch lassen sich individuelle Pressreliefs auf dem Presspolster abbilden. Die Verdickungen können insbesondere streifenförmig sein.

Das erfindungsgemäße Pressblechset weiter vorteilhaft ausgestaltend, ist mindestens eine Verdickung - im Querschnitt des Presspolsters betrachtet - an mindestens einem Rand, vorzugsweise an beiden sich gegenüberliegenden Rändern, abgerundet, wobei vorzugsweise die Dicke des Presspolsters ausgehend von einem Bereich, in dem keine Verdickung vorliegt, hin zu einem Hochpunkt der Verdickung stetig ansteigt. Beim Pressvorgang bilden sich an besagtem Rand somit keine Spannungsspitzen aus, wie es bei einem sprunghaften Anstieg der Dicke nach Art einer Stufe der Fall wäre. Vielmehr wird auf diese Weise ein gleichmäßiger Anstieg von Kräften, die auf das Presspolster sowie auf das Pressblech und den Pressling im Bereich der Verdickungen wirken, erreicht. Dies hat insbesondere im Hinblick auf eine Langlebigkeit des Presspolsters Vorteile.

Schließlich sieht eine Weiterbildung des erfindungsgemäßen Pressblechsets vor, dass das Presspolster an beiden Seiten jeweils mindestens eine Verdickung aufweist, wobei vorzugsweise mindestens zwei Verdickungen, von denen jeweils eine einer der Seiten des Presspolsters zugeordnet ist, an derselben Stelle des Presspolsters angeordnet sind. Somit ist es möglich, einen besonders hohen Hochbereich des gewünschten Pressreliefs abzubilden.

### Ausführungsbeispiele

Die Erfindung ist nachstehend anhand von Ausführungsbeispielen, die in den Figuren dargestellt sind, näher erläutert. Es zeigt:
- Fig. 1:: Ein Querschnitt durch eine Heizpressanlage, die mit einem erfindungsgemäßen Pressblechset ausgestattet ist,
- Fig. 2:: Eine Draufsicht auf ein Design einer Oberflächenstruktur eines Presslings,
- Fig. 3:: Eine Draufsicht auf ein alternatives Design einer Oberflächenstruktur eines Presslings,
- Fig. 4:: Eine schematische Darstellung einer Draufsicht auf ein erfindungsgemäßes Presspolster,
- Fig. 5:: Ein schematischer Querschnitt durch ein erfindungsgemäßes Pressblechset und
- Fig. 6 bis Fig. 10:: Weitere schematische Querschnitte von erfindungsgemäßen Pressblechsets.

Ein Ausführungsbeispiel, das in den **Figuren 1 bis 7** dargestellt ist, betrifft ein erfindungsgemäßes Pressblechset **1,** das in einer Heizpressanlage **2** zur Bearbeitung eines Presslings **3** verbaut ist. Das Pressblechset **1** umfasst ein Pressblech **4** sowie ein Presspolster **5,** wobei das Presspolster **5** von einem Gewebe **6** gebildet ist.

Das Presspolster **5** ist zwischen einer Heizpresse **7** der Heizpressanlage **2** und dem Pressblech **4** angeordnet, sodass eine Kraftübertragung zwischen der Heizpresse **7** und dem Pressblech **4** mittels des Presspolsters **5** erfolgt. Das Presspolster **5** dient dazu, die Kräfte zwischen der Heizpresse **7** und dem Pressblech **4** zu vergleichmäßigen, sodass das Pressblech **4** über seine Fläche hinweg gleichmäßig mit der seitens der Heizpresse **7** zur Verfügung gestellten Druckkraft beaufschlagt wird.

Das Pressblech **4** weist in dem gezeigten Beispiel ein Pressrelief **8** auf, mittels dessen in den Pressling **3** eine Oberflächenstruktur **9** einpressbar ist. Das Pressrelief **8** wird typischerweise in die Oberfläche des zugehörigen Pressblechs **4** eingeätzt, sodass sich eine gestaltete Oberflächenstruktur einstellt. Anhand der **Figuren 2** **und** **3** ist veranschaulicht, auf welche Weise das Design einer Oberflächenstruktur **9** eines Presslings **3** ausgebildet sein kann, wobei die Ausgestaltung des Pressreliefs **8** eines zugehörigen Pressblech **4** diesem gewünschten Design folgen muss. Dies liegt darin begründet, dass die Oberflächenstruktur **9** einzig und allein durch die Gestaltung des Pressreliefs **8** bedingt ist, das gewissermaßen ein Negativ der Oberflächenstruktur **9** darstellt. Das Pressrelief **8** des Pressblechs **4** wird im Zuge des Pressvorgangs mittels der Heizpressanlage **2** in eine Oberflächenschicht des Presslings **3** eingedrückt, sodass sich in der Oberflächenschicht des Presslings **3** Vertiefungen ergeben, die komplementär zu den Erhöhungen des Pressreliefs **8** ausgebildet sind. Insbesondere zur Nachempfindung natürlich gewachsener Strukturen, die Oberflächenstrukturen beispielsweise von Holzwerkstoffen imitieren sollen, ist es von Bedeutung, dass die Oberflächenstruktur **9** des jeweiligen Presslings **3** Vertiefungen unterschiedlicher Ausprägungen erhält. Insbesondere ist es von Interesse, mitunter besonders tiefe Einpressungen in dem jeweiligen Pressling **3** zu erzeugen, da diese bei einem entsprechenden natürlichen Werkstoff gleichermaßen vorhanden wären. Eine tiefe Einpressung in dem Pressling **3** verlangt umgekehrt bei dem Pressrelief **8** des Pressblechs **4** einen Hochbereich **10.** In einem solchen Hochbereich **10** steht das Pressrelief **8** vergleichsweise weit über eine Pressblechebene des Pressblechs **4** vor.

Das Eindrücken solcher Hochbereiche **10** in die Oberflächenschicht eines jeweiligen Presslings **3** erfordert eine vergleichsweise hohe Presskraft, die auf das Pressblech **4** zu übertragen ist. Die durch die Oberflächenschicht bedingte Reaktionskraft, die auf das Pressblech **4** wirkt, kann dazu führen, dass sich das Presspolster **5** im Zuge eines Pressvorgangs leicht verformt, sodass das Einpressen der Hochbereiche **10** in die Oberflächenschicht nicht in derselben Weise erfolgt wie in Bereichen des Pressreliefs **8,** die eine geringere Ausprägung bzw. Höhe aufweisen. Dies hat den Effekt, dass die Oberflächenstruktur **9** des fertigen Presslings **3** nicht in der gewünschten Weise gemäß dem veranschlagten Design ausgebildet ist, da Bereiche des Presslings **3,** die vergleichsweise tiefe Einpressungen aufweisen sollten, nicht wie gewünscht ausgestaltet sind.

Um das lokale "Ausweichen" des Presspolsters **5** in den Hochbereichen **10** des Pressreliefs **8** im Zuge des Pressvorgangs zu unterbinden, ist das Presspolster **5** erfindungsgemäß mit einer Verdickung **11** ausgestattet, die mit dem Hochbereich **10** des Pressblechs **4** korrespondiert. Die Verdickung **11** wird von auf das Gewebe **6** aufgetragenem Material **12** gebildet, das dazu dient, eine lokale Dicke **13** des Gewebes **6** zu erhöhen. Im vorliegenden Beispiel handelt es sich bei dem Material **12** um ein Silikonelastomer. Mittels der Verdickung **11** wird somit der Effekt erzielt, dass das Presspolster **5** bzw. dessen Gewebe **6** in einem Wirkungsbereich **14** der Verdickung **11** eine Dicke **13** aufweist, die gegenüber der Dicke **15** des Gewebes **6,** die außerhalb des Wirkungsbereichs **14** der Verdickung **11** vorliegt, vergrößert ist. In diesem jeweiligen Wirkungsbereich **14** eines oder mehrerer Verdickungen **11** ist das Gewebe **6** mithin weniger gut kompressibel, wodurch ein lokales Ausweichen des Presspolsters **5** in Richtung der Heizpresse **7** in der vorstehend beschriebenen Weise lokal unterbunden ist. Dies hat zur Folge, dass auch in solchen Bereichen des Pressblechs **4,** in denen die Struktur des Pressreliefs **8** entsprechende Hochbereiche **10** aufweist, ein zuverlässiges Einpressen des Pressblechs **4** in den Pressling **3** erfolgt.

Anhand der Darstellungen der **Figuren 2** **und** **3** ergibt sich beispielhaft, in welchen Bereichen die Oberflächenstruktur 9 des jeweiligen Presslings **3** besonders tief ausgebildet ist und wie entsprechend individuell an das dem Design angepassten Presspolster **5** Wirkungsbereiche **14** für Verdickungen **11** vorgesehen sind. Das Beispiel gemäß **Figur 3** betrifft einen Pressling **3,** der mit einer Mehrzahl von Fugen **16** ausgebildet ist. Bei einer solchen Ausführungsform werden in einem einzigen Pressvorgang einzelne Presselemente erzeugt, die mittels der Fugen **16** voneinander getrennt sind. In den Bereichen dieser Fugen **16** weist das zugehörige Pressblech **4** besonders ausgeprägte Hochbereiche **10** auf, die dazu geeignet sind, zumindest die Oberflächenschicht des Presslings **3** derart tief einzudrücken, dass der fertige Pressling **3** die entsprechenden Fugen **16** in Form besonders stark ausgeprägter Vertiefungen aufweist. Entlang dieser Fugen **16** kann der fertige Pressling **3** sodann beispielsweise zersägt werden, sodass sich die einzelnen Presselemente ergeben. Ein solches Presspolster **5** des erfindungsgemäßen Pressblechsets **1,** das auf das zugehörige Pressblech **4** angepasst ist, verfügten mithin sinnvollerweise in Wirkungsbereichen **14** über Verdickungen **11,** die an dem Presspolster **5** an solchen Stellen lokal angeordnet sind, die mit den Hochbereichen **10** des Pressblechs **4** zusammenfallen, die wiederum für die Ausgestaltung der Fugen **16** in dem Pressling **3** verantwortlich sind. Entsprechend ist erfindungsgemäß das Gewebe **6** eines jeweiligen Presspolsters **5** grundsätzlich individuell auf das Design eines jeweiligen Pressblechs **4** bzw. das gewünschte Design einer Oberflächenstruktur **9** eines jeweiligen Presslings **3** abgestimmt, wobei das Pressblech **4** und das zugehörige Presspolster **5** gemeinsam eine Funktionseinheit bilden, bei der die vorteilhafte Wirkung der Verdickungen **11** nur in Kombination mit dem individuell zugehörigen Pressblech **4** erzielt wird. Entsprechend ist es erfindungsgemäß vorgesehen, ein jeweiliges Presspolster **5** individuell an ein vorgegebenes Design einer Oberflächenstruktur **9** eines Pressblechs **4** anzupassen, wobei diese Anpassung erfindungsgemäß mittels der Verdickungen **11** erfolgt. Das Pressblech **4** und das Presspolster **5** werden zudem vorzugsweise in Kraft übertragender Weise miteinander verbunden, sodass Relativbewegungen zwischen beiden Komponenten zumindest in Richtung der Pressblechebene zumindest im Wesentlichen unterbinden sind.

Ein erfindungsgemäßes Gewebe **6,** das in **Figur 4** dargestellt ist, ist in bekannter Weise von Kettfäden **17** und Schussfäden **18** gebildet, die miteinander verwoben sind. In dem gezeigten Beispiel weist das Gewebe **6** eine Mehrzahl von streifenförmigen Verdickungen **11** auf, wobei ein Teil der Verdickungen **11** in eine Kettrichtung und der andere Teil der Verdickung **11** in die Schussrichtung des Gewebes **6** orientiert sind. Hierdurch wird der Effekt erzielt, dass die Dicke **13** des Gewebes **6** in dem Wirkungsbereich **14** der Verdickungen **11** gegenüber der Dicke **15** des Gewebes **6,** die letzteres außerhalb des Wirkungsbereichs **14** aufweist, erhöht ist. Dies ist in **Figur 5** veranschaulicht. Dem dort schematisch dargestellten Querschnitt durch das Gewebe **6** ist ein lokaler Ausschnitt eines zugehörigen Pressblechs **4** mit einem individuellen Pressrelief **8** gegenübergestellt, das einen Hochbereich **10** aufweist. Die Verdickungen **11** sind derart individuell an das Pressrelief **8** angepasst angeordnet, dass der Wirkungsbereich **14,** in dem die Verdickungen **11** die gewünschte Erhöhung der Dicke **13** des Gewebes **6** bewirken, mit dem Hochbereich **10** des Pressreliefs **8** zusammenfällt. Auf diese Weise wird der vorstehend beschriebene Effekt erzielt, dass das Presspolster **5** in genau diesem Bereich des Pressblechs **4,** in dem im Zuge eines Pressvorgangs der größte Widerstand gegen das gewünschte Einpressen in die Oberflächenschicht des Presslings **3** zu erwarten ist, weniger gut kompressibel ist, sodass einem durch die Reaktionskraft bedingten Ausweichen des Presspolsters **5** in Richtung der Heizpresse **7** entgegengewirkt wird. Ferner wirkt das Presspolster **5** im Bereich seiner Verdickungen **11** temperaturhemmend.

In den **Figuren 6 bis 10** sind weitere Ausführungsformen erfindungsgemäßer Pressblechsets **1** gezeigt, wobei die Pressreliefs **8** und somit auch die Ausbildung der Verdickungen **11** variieren. Die **Figur 6** zeigt ein Beispiel, bei dem zwei unterschiedlich ausgebildete Verdickungen **11** realisiert sind, die entsprechend der Hochbereiche **10** des Pressblechs **4** angepasst sind. Dabei weist die in der **Figur 6** links dargestellte Verdickung **11** eine geringere Stärke auf als die in der **Figur 6** rechts dargestellte Verdickung **11,** was auf die unterschiedlich ausgeprägten Hochbereiche **10** des Pressreliefs **8** zurückzuführen ist.

Das in der **Figur 7** gezeigte Pressblechset **1** weist ebenfalls zwei unterschiedlich hoch ausgebildete Hochbereiche **10** auf, wobei sich die Verdickung **11,** die den stärker ausgebildeten Hochbereich **10** abbildet, in eine Verdickung **11** auf einer dem Pressblech **4** zugewandten Seite und eine Verdickung **11** auf einer dem Pressblech **4** abgewandte Seite unterteilt. Demnach ist auf beiden Seiten des Gewebes **6** des Presspolsters **5** Material **12** aufgetragen. Auf diese Weise wird die Verdickung **11** größerer Stärke durch einen zusätzlichen Auftrag von Material **12** auf der dem Pressblech **4** abgewandten Seite hin erzeugt, während die beiden nebeneinander befindlichen Verdickungen **11** auf der dem Pressblech **4** zugewandten Seite dieselbe Dicke aufweisen.

Ein weiteres Beispiel für ein erfindungsgemäßes Pressblechset 1 ist in **Figur 8** gezeigt, wobei das Pressrelief **8** dem Pressrelief **8** gemäß **Figur 7** entspricht. Im Unterschied zu dem Pressblechset **1** gemäß **Figur 7** sind die Verdickungen **11** bei dem Pressblechset **1** in **Figur 8** jeweils an Rändern **19** abgerundet, was bedeutet, dass die Ränder **19** nach Art einer Rampe ausgebildet sind und kein sprunghafter Anstieg der Dicke des Presspolsters **5** vorliegt, sondern ein kontinuierlicher Anstieg der Dicke.

Ferner zeigen die **Figuren 9** **und** **10** weitere Ausführungsbeispiele erfindungsgemäße Pressblechsets **1,** wobei die darin gezeigten Presspolster **5** ein Gewebe **6** aufweisen, das derart in ein Material **20** eingebettet ist, dass das Presspolster **5** - abgesehen von den Verdickungen **11** - eine zumindest im Wesentlichen ebene Oberflächen besitzt. Zusätzlich zu dem Material **20** sind die Presspolster **5** mit den an das Pressrelief **8** angepassten Verdickungen **11** versehen.

Das Material **12,** das zwecks Schaffung der Verdickungen **11** auf das Gewebe **6** des Presspolsters **5** aufgebracht wird, wird von einem Silikonelastomer gebildet, das mittels eines Materialdruckers auf das Gewebe **6** aufgebracht wird, der hier von einem 3D-Drucker gebildet ist.

### Bezugszeichenliste

- 1: Pressblechset
- 2: Heizpressanlagen
- 3: Pressling
- 4: Pressblech
- 5: Presspolster
- 6: Gewebe
- 7: Heizpresse
- 8: Pressrelief
- 9: Oberflächenstruktur
- 10: Hochbereich
- 11: Verdickung
- 12: Material
- 13: Dicke
- 14: Wirkungsbereich
- 15: Dicke (Gewebe)
- 16: Fuge
- 17: Kettfaden
- 18: Schussfaden
- 19: Rand
- 20: Material

## Patentansprüche

1. Verfahren zur Herstellung eines Presspolsters (5), das für eine Verwendung in einer hydraulischen Heizpressanlage (2) bestimmt ist, umfassend die folgenden Verfahrensschritte:
a) Ein Design eines Pressblechs (4), mittels dessen eine Oberfläche eines mittels der Heizpressanlage (2) zu pressenden Presslings (3) gestaltbar ist, wird vorgegeben, wobei das Pressblech (4) ein Pressrelief (8) aufweist, wobei das Pressrelief (8) mit Hochbereichen (10) ausgestattet ist, deren senkrecht zu einer Pressblechebene gemessene sowie auf die Pressblechebene bezogene Höhe einer gewünschte Tiefe einer jeweiligen lokalen Oberflächenstruktur des Presslings (3) entspricht, sodass mittels Einpressens des Pressblechs (4) in eine Oberflächenschicht des Presslings (3) in dem Pressling (3) eine dem Pressrelief (8) entsprechende Oberflächenstruktur (9) erzeugbar ist;
b) Ein auf die Dimensionen des Pressblechs (4) abgestimmtes Presspolster (5) wird hergestellt, wobei Kettfäden (17) und Schussfäden (18) zu einem Gewebe (6) verwoben werden;
c) In Abhängigkeit des Pressreliefs (8) wird auf zumindest einer Seite des Presspolsters (5) zumindest an einer Stelle Material (12) auf das Gewebe (6) aufgetragen, wobei die Stelle mit dem Hochbereich (10) des Pressreliefs (8) korrespondiert, sodass das Presspolster (5) an der Stelle eine Verdickung (11) erhält,
wobei der Auftrag des Materials (12) mittels eines Materialdrucks vorgenommen wird.

2. Verfahren nach Anspruch 1, **dadurch gekennzeichnet, dass** das Presspolster (5) mit einer Vielzahl von Verdickungen (11) versehen wird, wobei die Verdickungen (11) vorzugsweise linienförmig ausgebildet sind.

3. Verfahren nach Anspruch 1 oder 2, **dadurch gekennzeichnet, dass** der Auftrag von Material (12) an verschiedenen Stellen des Gewebes (6) unterschiedlich vorgenommen wird, sodass lokale Dicken (13) des Presspolsters (5) bei verschiedenen Verdickungen (11) unterschiedlich sind.

4. Verfahren nach einem der Ansprüche 1 bis 3, **dadurch gekennzeichnet, dass** auf beiden Seiten des Presspolsters (5) Material (12) auf das Gewebe (6) aufgetragen wird, wobei vorzugsweise mindestens ein Auftrag von Material (12) für beide Seiten an derselben Stelle des Gewebes (6) erfolgt.

5. Verfahren nach einem der Ansprüche 1 bis 4, **dadurch gekennzeichnet, dass** der Auftrag des Materials (12) mittels eines 3D-Druckers vorgenommen wird.

6. Verfahren nach einem der Ansprüche 1 bis 5, **dadurch gekennzeichnet, dass** das Material (12) von einem Kautschuk, insbesondere einem Silikonkautschuk gebildet ist, der nach seinem Auftrag mittels eines UV-Strahlers zu einem Elastomer vernetzt wird.

7. Pressblechset (1), umfassend
- mindestens ein Pressblech (4) sowie
- mindestens ein dem Pressblech (4) zugeordnetes Presspolster (5), wobei das Pressblech (4) ein mit einer Struktur versehenes Pressrelief (8) aufweist, das eine Mehrzahl von über eine Pressblechebene vorstehenden Hochbereichen (10) aufweist,
wobei das Presspolster (5) ein Gewebe (6) umfasst, das von in eine Kettrichtung verlaufenden Kettfäden (17) und in eine Schussrichtung verlaufenden Schussfäden (18) gebildet ist, **dadurch gekennzeichnet, dass** eine senkrecht zu einer Pressblechebene gemessene sowie auf die Pressblechebene bezogene Höhe eines jeweiligen Hochbereichs (10) einer gewünschten Tiefe einer jeweiligen lokalen Oberflächenstruktur des Presslings (3) entspricht,
wobei das Presspolster (5) auf mindestens einer Seite an mindestens einer Stelle, die mit einem der Hochbereichen (10) des Pressblechs (4) korrespondiert, eine Verdickung (11) aufweist,
wobei die Verdickung (11) von auf das Gewebe (6) aufgetragenem Material (12) gebildet ist, wobei
das aufgetragene Material (12) mittels eines Materialdrucks aufgebracht ist.

8. Pressblechset nach Anspruch 7, **dadurch gekennzeichnet, dass** das Material (12) von einem Elastomer, vorzugsweise einem Silikonelastomer, gebildet ist.

9. Pressblechset nach Anspruch 7 oder 8, **dadurch gekennzeichnet, dass** das Presspolster (5) eine Vielzahl von Verdickungen (11) aufweist.

10. Pressblechset nach Anspruch 9, **dadurch gekennzeichnet, dass** mindestens zwei Verdickungen (11) derart unterschiedlich ausgeprägt sind, dass Dicken (13) des Presspolsters (5) an den Stellen der unterschiedlich ausgeprägten Verdickungen (11) unterschiedlich sind.

11. Pressblechset nach Anspruch 9 oder 10, **dadurch gekennzeichnet, dass** mindestens zwei Verdickungen (11) unterschiedliche Breiten und/oder Längen aufweisen.

12. Pressblechset nach einem der Ansprüche 7 bis 11, **dadurch gekennzeichnet, dass** mindestens eine Verdickung (11) - im Querschnitt des Presspolsters (5) betrachtet - an mindestens einem Rand (19), vorzugsweise an beiden sich gegenüberliegenden Rändern (19), abgerundet ist, wobei vorzugsweise die Dicke (15) des Presspolsters (5) ausgehend von einem Bereich, in dem keine Verdickung (11) vorliegt, hin zu einem Hochpunkt der Verdickung (11) stetig ansteigt.

13. Pressblechset nach einem der Ansprüche 7 bis 12, **dadurch gekennzeichnet, dass** das Presspolster (5) an beiden Seiten jeweils mindestens eine Verdickung (11) aufweist, wobei vorzugsweise mindestens zwei Verdickungen (11), von denen jeweils eine einer der Seiten des Presspolsters (5) zugeordnet ist, an derselben Stelle des Presspolsters (5) angeordnet sind.

## Claims

1. A method for producing a press pad (5), which is intended for use in a hydraulic heat press system (2), comprising the following method steps:
a) a design of a pressing plate (4), by means of which a surface of a press blank (3), which is to be pressed by means of the heat press system (2), can be shaped, is specified, wherein the pressing plate (4) has a press relief (8), wherein the press relief (8) is equipped with raised regions (10), the height of which, measured perpendicularly to a pressing plate plane and in relation to the pressing plate plane, corresponds to a desired depth of a respective local surface structure of the press blank (3), so that a surface structure (9) corresponding to the press relief (8) can be generated in the press blank (3) by pressing the pressing plate (4) into a surface layer of the press blank (3);
b) a press pad (5) adapted to the dimensions of the pressing plate (4) is produced, wherein warp threads (17) and weft threads (18) are interwoven to form a woven fabric (6);
c) in a manner dependent on the press relief (8), material (12) is applied onto the woven fabric (6) on at least one side of the press pad (5) at least at one position, wherein the position corresponds to the raised region (10) of the press relief (8), so that the press pad (5) receives a thickening (11) at the position,
wherein the application of the material (12) is undertaken by means of material printing.

2. The method according to Claim 1, **characterized in that** the press pad (5) is provided with a multiplicity of thickenings (11), wherein the thickenings (11) are preferably formed in a linear manner.

3. The method according to Claim 1 or 2, **characterized in that** the application of material (12) at various positions of the woven fabric (6) is undertaken differently, so that local thicknesses (13) of the press pad (5) are different for different thickenings (11).

4. The method according to one of Claims 1 to 3, **characterized in that** material (12) is applied onto the woven fabric (6) on both sides of the press pad (5), wherein at least one application of material (12) preferably takes place at the same position of the woven fabric (6) for both sides.

5. The method according to one of Claims 1 to 4, **characterized in that** the application of the material (12) is undertaken by means of a 3D printer.

6. The method according to one of Claims 1 to 5, **characterized in that** the material (12) is formed by a rubber, particularly a silicone rubber, which is crosslinked to form an elastomer by means of a UV radiator following its application.

7. A pressing plate set (1), comprising
- at least one pressing plate (4) and
- at least one press pad (5) assigned to the pressing plate (4),
the pressing plate (4) having a press relief (8) provided with a structure, which press relief has a plurality of raised regions (10) protruding above a pressing plate plane,
the press pad (5) comprising a woven fabric (6), which is formed by warp threads (17) running in a warp direction and weft threads (18) running in a weft direction,
**characterized in that** a height, measured perpendicularly to a pressing plate plane and in relation to the pressing plate plane, of a respective raised region (10) corresponds to a desired depth of a respective local surface structure of the press blank (3),
wherein the press pad (5) has a thickening (11) on at least one side at least at a position, which corresponds to one of the raised regions (10) of the pressing plate (4),
wherein the thickening (11) is formed of material (12) applied onto the woven fabric (6),
wherein the applied material (12) is applied by means of material printing.

8. The pressing plate set according to Claim 7, **characterized in that** the material (12) is formed from an elastomer, preferably a silicone elastomer.

9. The pressing plate set according to Claim 7 or 8, **characterized in that** the press pad (5) has a multiplicity of thickenings (11).

10. The pressing plate set according to Claim 9, **characterized in that** at least two thickenings (11) are formed differently in such a manner that thicknesses (13) of the press pad (5) are different at the positions of the differently formed thickenings (11).

11. The pressing plate set according to Claim 9 or 10, **characterized in that** at least two thickenings (11) have different widths and/or lengths.

12. The pressing plate set according to one of Claims 7 to 11, **characterized in that** at least one thickening (11) - as considered in the cross section of the press pad (5) - is rounded at least at one edge (19), preferably at both mutually opposite edges (19), wherein the thickness (15) of the press pad (5) increases steadily, starting from a region, in which no thickening (11) is present, to a high point of the thickening (11).

13. The pressing plate set according to one of Claims 7 to 12, **characterized in that** the press pad (5) has at least one thickening (11) in each case on both sides, wherein at least two thickenings (11), of which in each case one is assigned to one of the sides of the press pad (5), are preferably arranged at the same position of the press pad (5).

## Revendications

1. Procédé, destiné à fabriquer un coussinet de presse (5), à vocation d'être utilisé dans une installation hydraulique de presse chauffante (2), comprenant les étapes de procédé suivantes, consistant à :
a) déterminer un design d'une tôle de pressage (4), au moyen de laquelle une surface d'une pièce moulée (3) qui doit être pressée à l'aide de l'installation de presse chauffante (2) pourra être conçue, la tôle de pressage (4) comportant un relief de pressage (8), le relief de pressage (8) étant équipé de zones de crête, dont la hauteur mesurée à la perpendiculaire d'un plan de la tôle de pressage et rapportée au plan de la tôle de pressage est conforme à une profondeur souhaitée d'une structure superficielle respective de la pièce moulée (3), de telle sorte que par enfoncement de la tôle de pressage (4) dans une couche superficielle de la pièce moulée (3) dans la pièce moulée (3), une structure superficielle (9) conforme au relief de pressage (8) puisse être créée ;
b) fabriquer un coussinet de presse (5) adapté aux dimensions de la tôle de pressage (4), des fils de chaîne (17) et des fils de trame (18) étant tissés en un tissu (6) ;
c) en fonction du relief de pressage (8), appliquer sur au moins une face du coussinet de presse (5) au moins en un endroit une matière (12) sur le tissu (6), l'endroit correspondant à la zone de crête (10) du relief de pressage (8), de sorte qu'à l'endroit, un épaississement (11) soit conféré au coussinet de presse (5),
l'application de la matière (12) étant réalisée à l'aide d'une impression de la matière.

2. Procédé selon la revendication 1, **caractérisé en ce que** l'on munit le coussinet de presse (5) d'une pluralité d'épaississements (11), les épaississements (11) étant conçus de préférence de forme linéaire.

3. Procédé selon la revendication 1 ou 2, **caractérisé en ce que** l'on procède de manière variable à l'application de matière (12) en différents endroits du tissu (6), de telle sorte que des épaisseurs (13) locales du coussinet de presse (5) sur différents épaississements (11) soient variables.

4. Procédé selon l'une quelconque des revendications 1 à 3, **caractérisé en ce que** sur les deux faces du coussinet de presse (5) l'on applique de la matière (12) sur le tissu (6), de préférence au moins une application de matière (12) étant effectuée sur les deux faces au même endroit du tissu (6).

5. Procédé selon l'une quelconque des revendications 1 à 4, **caractérisé en ce que** l'on procède à l'application de la matière (12) à l'aide d'une imprimante en 3D.

6. Procédé selon l'une quelconque des revendications 1 à 5, **caractérisé en ce que** la matière (12) est formée d'un caoutchouc, notamment d'un caoutchouc de silicone, que l'on réticule en un élastomère avec un émetteur d'UV, après son application.

7. Kit de tôle de pressage (1), comprenant :
- au moins une tôle de pressage (4), ainsi
- qu'au moins un coussinet de presse (5) associé à la tôle de pressage (4),
la tôle de pressage (4) comportant un relief de pressage (8) muni d'une structure, qui comporte une multiplicité de zones de crête (10) saillant au-dessus d'un plan de tôle de pressage,
le coussinet de presse (5) comprenant un tissu (6) qui est conçu de fils de chaîne (17) s'écoulant dans une direction de chaîne et de fils de trame (18) s'écoulant dans une direction de trame,
**caractérisé en ce qu'**une hauteur d'une zone de crête (10) mesurée à la perpendiculaire d'un plan de la tôle de pressage et rapportée au plan de la tôle de pressage est conforme à une hauteur souhaitée d'une structure superficielle locale respective de la pièce moulée (3),
le coussinet de presse (5) comportant sur au moins une face, en au moins un endroit qui correspond avec l'une des zones de crête (10) de la tôle de pressage (4) k, un épaississement (11),
l'épaississement (11) étant formé de matière (12), appliquée sur le tissu (6),
la matière (12) appliquée étant appliquée par une impression de matière.

8. Kit de tôle de pressage selon la revendication 7, **caractérisé en ce que** la matière (12) est formée d'un élastomère, de préférence d'un élastomère de silicone.

9. Kit de tôle de pressage selon la revendication 7 ou 8, **caractérisé en ce que** le coussinet de presse (5) comporte une pluralité d'épaississements (11).

10. Kit de tôle de pressage selon la revendication 9, **caractérisé en ce qu'**au moins deux épaississements (11) sont gaufrés de manière variable de telle sorte que des épaisseurs (13) du coussinet de presse (5) soient différentes aux endroits des épaississements (11) gaufrés de manière variable.

11. Kit de tôle de pressage selon la revendication 9 ou 10, **caractérisé en ce qu'**au moins deux épaississements (11) comportent différentes largeurs et/ou longueurs.

12. Kit de tôle de pressage selon l'une quelconque des revendications 7 à 11, **caractérisé en ce qu'**au moins un épaississement (11) (considéré dans la section transversale du coussinet de presse (5)) est arrondi sur au moins un bord (19), de préférence sur les deux bords (19) opposés, de préférence l'épaisseur (15) du coussinet de presse (5) croissant en continu, en partant d'une zone qui est dénuée d'épaississement (11) en direction d'un point de crête de l'épaississement (11).

13. Kit de tôle de pressage selon l'une quelconque des revendications 7 à 12, **caractérisé en ce que** le coussinet de presse (5) comporte sur ses deux faces chaque fois au moins un épaississement (11), de préférence au moins deux épaississements (11), dont chaque fois l'un est associé à l'une des faces du coussinet de presse (5) étant placés au même endroit du coussinet de presse (5).
